# DEMANDE DE BREVET EUROPEEN

(11) **EP 1 033 636 A1**
(43) Date de publication de la demande: **06.09.2000**
(21) Numéro de dépôt: 99104365.4
(22) Date de dépôt: 04.03.1999
(51) Int. Cl.: G04G 1/00, H01R 13/52

(54) **Montre comportant des moyens permettant l'introduction de moyens de connexion électrique à l'intérieur d'un boîtier de la montre**

(71) Demandeur: ASULAB S.A., CH-2501 Bienne (CH)
(72) Inventeur: Dubugnon, Dominique, 1131 Tolochenaz (CH); Born, Jean-Jaques, 1110 Morges (CH)
(74) Mandataire: Ravenel, Thierry Gérard Louis

(57) **Abrégé**

La présente invention concerne une montre comportant un boîtier de montre (1), un bracelet (2), un premier et un second module électrique (5, 6) respectivement disposés à l'intérieur et à l'extérieur du boîtier de montre (1), et des moyens de connexion électrique (3) assurant une connexion électrique entre ces premier et second modules électriques (5, 6). Selon la présente invention, cette montre comporte des moyens d'introduction (4 ; 44 ; 8 ; 9) permettant d'introduire d'une manière étanche les moyens de connexion électrique (3) à l'intérieur du boîtier (1) de la montre.

## Description

La présente invention concerne une montre comportant un boîtier de montre dans lequel est disposé un premier module électrique, et un bracelet attaché audit boîtier de montre et auquel sont associés un second module électrique et des moyens de connexion électrique assurant une connexion électrique entre ces premier et second modules électriques. Plus particulièrement, la présente invention concerne une telle montre comportant des moyens permettant d'introduire d'une manière étanche les moyens de connexion électrique à l'intérieur du boîtier de la montre.

Dans la présente description, on entendra par "moyens de connexion électrique" tout conducteur ou ensemble de conducteurs permettant d'assurer une liaison électrique entre deux modules électriques. De même, par "module électrique" on entendra tout dispositif destiné à fournir ou recevoir une alimentation électrique et, le cas échéant, à transmettre ou recevoir un signal électrique.

Il est actuellement connu de disposer des modules électriques, tels des boutons de commande, des sources d'énergie électrique ou des circuits électroniques à l'extérieur du boîtier d'une montre. Il est par exemple décrit dans le brevet suisse CH 343 323 une montre-bracelet munie d'un premier module électrique disposé à l'intérieur du boîtier de la montre et d'un second module électrique comprenant une source d'énergie électrique associée au bracelet de la montre et destinée à alimenter le premier module électrique. Selon ce brevet, une connexion électrique isolée pénétrant directement à l'intérieur du boîtier relie les premier et deuxième modules électriques.

Alternativement, afin d'assurer une connexion électrique adéquate entre des modules électriques situés respectivement à l'intérieur et à l'extérieur du boîtier d'une montre, une solution couramment utilisée consiste à prévoir, sur les lignes de connexion entre les modules électriques, des contacts situés généralement au niveau de l'attache du bracelet au boîtier de la montre. La connexion électrique est décomposée, dans ce cas, en une première portion, située à l'intérieur du boîtier de la montre, et une seconde portion, située à l'extérieur du boîtier de la montre. Cette solution est particulièrement adaptée à la réalisation de montres étanches car les moyens de connexion électrique ne pénètrent pas physiquement à l'intérieur du boîtier.

Un exemple d'un dispositif présentant ces caractéristiques est par exemple décrit dans le brevet européen EP 0186 804. Dans cet exemple, les contacts sont constitués d'un jeu de contacts conjugués séparables de sorte que le bracelet peut être facilement démonté et remonté sans qu'il y ait un risque de mauvais contact ou de détérioration de la qualité de l'étanchéité des contacts.

On constatera toutefois que la réalisation d'un tel dispositif devient particulièrement problématique lorsque le nombre de lignes de connexion, et par là même le nombre de contacts, devient important. En effet, la taille et les dimensions des différents contacts limite le nombre de lignes de connexion qu'il est possible de connecter au boîtier de la montre.

Comme on l'a déjà mentionné, il est alternativement possible d'introduire directement les moyens de connexion électrique à l'intérieur du boîtier de la montre sans faire usage de contacts intermédiaires. A cet effet, les moyens de connexion électrique peuvent être introduits au travers d'un orifice ménagé dans le boîtier de la montre comme cela est par exemple décrit dans le brevet suisse CH 343 323 déjà cité. L'inconvénient de la solution décrite dans ce brevet réside dans le fait que l'assemblage ainsi réalisé est difficilement démontable. En particulier, afin d'assurer l'étanchéité du boîtier de la montre, il est nécessaire de prévoir autour des moyens de connexion électrique une enveloppe de protection rendant hermétique l'orifice ménagé dans le boîtier de la montre. Cette enveloppe est ainsi typiquement chassée dans l'orifice ménagé dans le boîtier de la montre. Il s'en suit que le démontage du bracelet et des moyens de connexion électrique est rendu complexe et difficile. On peut par ailleurs constater qu'un autre inconvénient de la construction présentée dans ce brevet suisse réside dans le fait que l'enveloppe de protection entourant les moyens de connexion électrique est directement soumise à des efforts mécaniques qui peuvent engendrer une détérioration de l'étanchéité du boîtier au niveau de l'orifice ou éventuellement conduire à une rupture des moyens de connexion électrique.

Un but de la présente invention est ainsi de proposer une montre du type susmentionné dans laquelle les moyens de connexion électrique peuvent être introduits directement à l'intérieur du boîtier de la montre et qui ne présente pas les inconvénients qui viennent d'être mentionnés.

En particulier, un but de la présente invention est de permettre un montage et démontage aisé du bracelet et des moyens de connexion électrique intégrés dans le bracelet tout en assurant une étanchéité optimale de l'ensemble.

A cet effet, la présente invention a pour objet une montre comportant un boîtier de montre dans lequel est disposé un premier module électrique, et un bracelet attaché audit boîtier de montre et auquel sont associés un second module électrique et des moyens de connexion électrique assurant une connexion électrique entre lesdits premier et second modules électriques, caractérisée en ce que celle-ci comporte des moyens d'introduction permettant d'introduire de manière étanche lesdits moyens de connexion électrique à l'intérieur du boîtier de montre, ces moyens d'introduction étant disposés dans un orifice d'introduction ménagé dans ledit boîtier de montre et retenus au moyen d'un axe, cette montre comportant en outre des moyens d'étanchéité assurant une étanchéité dudit orifice d'introduction lorsque les moyens d'introduction y sont disposés.

Des modes de réalisation avantageux de la présente invention font l'objet des revendications dépendantes.

Grâce à ces caractéristiques, les moyens de connexions électriques peuvent pénétrer directement à l'intérieur du boîtier de la montre. Les moyens d'introduction sont maintenus en position par l'axe de sorte que le montage et démontage de l'ensemble est facilité. En effet, les moyens d'introduction n'étant en particulier pas chassés dans l'orifice d'introduction ménagé dans le boîtier de montre, le montage, respectivement le démontage de ceux-ci est aisément effectué par l'introduction, respectivement le retrait de l'axe. L'axe retenant les moyens d'introduction peut en outre avantageusement former un axe d'articulation du bracelet.

Les moyens d'étanchéité assurent par ailleurs une étanchéité optimale de la montre au niveau de l'orifice d'introduction.

Cette solution permet en outre de s'affranchir totalement de la structure particulière des moyens de connexion électrique. En particulier, le nombre de lignes de connexion ne constitue plus une limitation car les moyens d'introduction sont indépendants des moyens de connexion électrique utilisés.

On constatera en outre que la solution selon la présente invention permet également de réduire les coûts de fabrication de la montre par rapport aux solutions de l'art antérieur employant des contacts intermédiaires, car le nombre de pièces nécessaires pour permettre l'introduction des moyens de connexion électrique est sensiblement limité.

D'autres caractéristiques et avantages de l'invention apparaîtront plus clairement à la lecture de la description détaillée qui suit, faite en référence aux dessins annexés donnés à titre d'exemples non limitatifs et dans lesquels :
- la figure 1 est une vue d'ensemble d'une montre selon la présente invention;
- la figure 2 est une vue en coupe agrandie d'une portion de la montre constituant un premier mode de réalisation de la présente invention;
- la figure 3 est une vue de dessus agrandie d'une portion de la montre illustrée à la figure 2;
- la figure 4 est une vue en coupe agrandie d'une portion d'une montre constituant un second mode de réalisation de la présente invention;
- la figure 5 est une vue en coupe agrandie d'une portion d'une montre constituant un troisième mode de réalisation de la présente invention; et
- la figure 6 est une vue en coupe agrandie d'une portion d'une montre constituant un quatrième mode de réalisation de la présente invention.

La figure 1 illustre une montre selon la présente invention. Cette montre comporte ainsi un boîtier de montre 1 et un bracelet 2 attaché au boîtier de montre 1, de manière non limitative, par des charnières 11 et 12. Le boîtier de montre 1 comprend par ailleurs un fond 1a et une carrure 1b sur laquelle est montée une glace 10.

Le boîtier de montre 1 renferme typiquement un mouvement horloger ou alternativement un circuit électronique horloger permettant la formation et l'affichage d'une information horaire. Dans la présente description, on a désigné de manière générale par les termes "premier module électrique" (référence 5 dans les figures), l'ensemble, ou tout du moins une partie substantielle des moyens électriques et/ou électroniques disposés à l'intérieur du boîtier de montre 1. Ces moyens électriques et/ou électroniques peuvent être très divers et variés selon qu'il s'agisse d'une montre de type électromécanique ou électronique. Cette montre peut par ailleurs présenter des complications supplémentaires (par ex. module radio fréquence, module GPS, etc.). Dans le cadre de la présente invention, on comprendra donc que par "premier module électrique" on désignera tout dispositif électrique/électronique disposé à l'intérieur du boîtier de montre et destiné à collaborer avec un dispositif électrique disposé à l'extérieur du boîtier de montre.

De manière similaire, dans le cadre de la présente invention, les termes "second module électrique" (référence 6 dans les figures) désignent de manière générale un dispositif électrique/électronique disposé à l'extérieur du boîtier de montre et destiné à collaborer avec le premier module électrique 5 de manière à fournir ou recevoir une alimentation électrique et, le cas échéant, à transmettre ou recevoir un signal électrique. Typiquement, ce second module électrique 6 peut comprendre une source d'énergie électrique (batterie, accumulateur, etc.), des moyens d'interface avec un utilisateur (boutons de commande, clavier, etc.), ou tout autre circuit électronique destiné à collaborer avec le premier module électrique 5 (mémoires, carte à puce, etc.). Ce second module électrique peut en outre être associé au bracelet de la montre.

Afin d'assurer une connexion électrique entre ces premier et second modules électriques 5 et 6, la montre faisant l'objet de la présente invention comprend par ailleurs des moyens de connexion électrique 3, associés dans cet exemple au bracelet 2 de la montre. Dans le cadre de la présente invention, ces moyens de connexion électrique 3 pénètrent directement à l'intérieur du boîtier de montre 1 afin d'être connectés au premier module électrique 5.

A cet effet, tel que cela est illustré dans les figures 2 et 3 présentant un premier mode de réalisation de la présente invention, un orifice d'introduction 17 est ainsi ménagé dans la carrure 1b du boîtier de montre 1 au niveau de l'attache du bracelet 2, soit, dans cet exemple, au niveau de la charnière 11.

Dans les modes de réalisation présentés ici, les moyens de connexion électrique 3 sont formés d'un substrat souple supportant une pluralité de pistes conductrices. On notera toutefois que le type et la structure de ces moyens de connexion électrique 3 ne sont pas déterminants. En effet, il importe peu que ces moyens de connexion électrique 3 soient réalisés sous la forme d'un ensemble de pistes conductrices formées sur un substrat diélectrique souple, comme cela est le cas dans cet exemple, ou, alternativement, sous la forme d'un ensemble de conducteurs indépendants. On comprendra donc que différents types de moyens de connexion électrique peuvent être utilisés, ce qui constitue un avantage substantiel vis-à-vis des dispositifs connus décrits en préambule, tel celui décrit dans le brevet européen EP 0 186 804 déjà cité.

Selon le premier mode de réalisation de la présente invention illustré aux figures 2 et 3, afin de permettre l'introduction des moyens de connexion électrique 3 à l'intérieur du boîtier de montre 1 tout en assurant une étanchéité de ce dernier, la montre comporte des moyens d'introduction formés d'un élément d'introduction 4 disposé dans l'orifice d'introduction 17 ménagé dans le boîtier de montre 1. Cet élément d'introduction 4 présente dans cet exemple une forme sensiblement tubulaire permettant le passage des moyens de connexion électrique 3.

Cet élément d'introduction 4 est retenu dans sa position au moyen d'un axe 21 qui forme avantageusement dans cet exemple un axe d'articulation de la charnière 11. Cette solution permet de disposer l'élément d'introduction 4 sans devoir chasser celui-ci dans l'orifice d'introduction 17. Il s'en suit que le montage et le démontage du bracelet 2 et des moyens de connexion électrique 3 ne présente pas de difficultés majeures, la seule contrainte résidant dans la liaison de moyens de connexion électrique 3 au premier module électrique 5 disposé à l'intérieur du boîtier de montre 1.

Comme cela ressort de la figure 3, la charnière 11 comprend, dans cet exemple non limitatif, deux portions extérieures 16a et deux portions intermédiaires 16b venues de matière avec la carrure 1b du boîtier de montre 1. La charnière 11 comporte également deux éléments 28 venus de matière avec le bracelet 2, chaque élément 28 étant respectivement engagé dans un espace 18 subsistant entre une portion extérieure 16a et une portion intermédiaire 16b voisines. Dans cet exemple, l'orifice d'introduction 17 dans lequel est disposé l'élément d'introduction 4 est ménagé entre les deux portions intermédiaires 16b de la charnière 11.

Chaque portion 16a et 16b, ainsi que chaque élément 28 de la charnière est percé d'un trou dans lequel est inséré l'axe d'articulation 21 de la charnière 11. Dans cet exemple, l'élément d'introduction 4 est, de manière similaire, percé d'un trou 41 permettant le passage de l'axe d'articulation 21. Alternativement, afin de retenir l'élément d'introduction 4, il est envisageable d'utiliser des premier et second axes d'articulation venant de part et d'autre de l'élément d'introduction 4 de manière à s'affranchir de la nécessité de ménager un trou au travers de celui-ci.

On mentionnera en outre que le bracelet de la montre peut alternativement être attaché au boîtier de la montre au moyen d'une barrette fixée entre des cornes ménagées sur le boîtier de la montre, cette barrette pouvant être utilisé pour assurer le maintien de l'élément d'introduction.

Afin d'assurer une étanchéité adéquate du boîtier de montre 1 au niveau de l'orifice d'introduction 17, la montre selon la présente invention comporte en outre des moyens d'étanchéité 7 assurant une étanchéité de l'orifice d'introduction 17. Dans le mode de réalisation illustré aux figures 1 à 3, ces moyens d'étanchéité comportent un joint annulaire 71 disposé dans un canal 42 ménagé sur une partie extérieure de l'élément d'introduction 4.

Selon ce premier mode de réalisation de la présente invention, la montre comporte en outre un joint tampon 72 disposé à l'intérieur de l'élément d'introduction 4. Ce joint tampon 72 peut-être réalisé par le dépôt d'un joint en silicone après le montage des moyens de connexion électrique 3. Alternativement, ce joint tampon 72 peut être surmoulé autour des moyens de connexion électrique 3.

La figure 4 présente une vue en coupe d'une portion d'une montre constituant un second mode de réalisation de la présente invention. Les éléments communs au premier mode de réalisation déjà présenté ne seront pas décrits à nouveau et sont désignés par les mêmes références numériques.

Selon ce second mode de réalisation, la montre comporte des moyens d'introduction qui diffèrent légèrement des moyens utilisés dans le précédant mode de réalisation. Les moyens d'introduction sont formés dans cet exemple d'un élément d'introduction 8 comportant, sur sa partie extérieure, au moins un bourrelet de matière 81 formant les moyens d'étanchéité 7 de la montre. Lorsque l'élément d'introduction 8 est inséré dans l'orifice d'introduction 17, le bourrelet de matière 81 empêche toute infiltration de liquide. Alternativement, le bourrelet de matière peut être réalisé sur une partie intérieure de l'orifice d'introduction 17.

La figure 5 présente une vue en coupe d'une portion d'une montre constituant un troisième mode de réalisation de la présente invention. Les éléments communs aux modes de réalisation déjà présentés ne seront pas décrits à nouveau et sont désignés par les mêmes références numériques.

Selon ce troisième mode de réalisation, l'orifice d'introduction 17 présente, dans sa partie terminale débouchant dans le boîtier de montre 1, une portion de diamètre réduit 17a contre laquelle viennent buter les moyens d'introduction formés dans cet exemple d'un élément d'introduction indiqué par la référence numérique 9. Cet élément d'introduction 9 présente ici une face frontale 9a destiné à comprimer un joint 73 contre la portion 17a lorsque cet élément d'introduction 9 est inséré et monté dans l'orifice d'introduction 17. Le joint 73 destiné à être comprimé peut être réalisé par le surmoulage d'un joint autour des moyens de connexion électrique 3 ou alternativement par le dépôt d'un joint en silicone.

La figure 6 présente une vue en coupe d'une portion d'une montre constituant un quatrième mode de réalisation de la présente invention. Les éléments communs aux modes de réalisation déjà présentés ne seront pas décrits à nouveau et sont désignés par les mêmes références numériques.

Selon ce quatrième mode de réalisation, les moyens d'introduction indiqués dans cet exemple par la référence numérique 44, sont formés d'un élément d'introduction venant de matière avec le bracelet 2 et font ainsi avantageusement partie intégrante de ce dernier. Selon ce mode de réalisation, il est ainsi éventuellement possible de s'affranchir de la présence d'un joint tampon disposé à l'intérieur des moyens d'introduction 44, l'étanchéité pouvant être assurée directement au niveau du bracelet. Le cas échéant, un tel joint tampon peut être réalisé depuis l'intérieur du boîtier de montre 1 lors du montage du bracelet et des moyens de connexion électrique.

Afin d'assurer l'étanchéité du boîtier de montre 1 au niveau de l'orifice d'introduction 17, la montre comporte dans cet exemple, de manière analogue au premier mode de réalisation déjà présenté, un joint annulaire 71 disposé dans un canal 42 ménagé sur une partie extérieur de l'élément d'introduction 44. On notera toutefois que les moyens d'étanchéité présentés en relation avec les second et troisième modes de réalisation, à savoir la réalisation d'au moins un bourrelet de matière sur l'élément d'introduction ou d'un joint compressé contre une portion de l'orifice d'introduction, sont également applicables par analogie.

Selon la présente invention, on notera finalement que les moyens d'introduction des moyens de connexion électrique peuvent avantageusement être réalisés en matière plastique. En particulier, selon le quatrième mode de réalisation de la présente invention, l'élément d'introduction 44 peut ainsi aisément être réalisé, dans le cas d'un bracelet en matière plastique, lors de la fabrication du bracelet, notamment par moulage par injection plastique.

## Revendications

1. Montre comportant un boîtier de montre (1) dans lequel est disposé un premier module électrique (5), et un bracelet (2) attaché audit boîtier de montre (1) et auquel sont associés un second module électrique (6) et des moyens de connexion électrique (3) assurant une connexion électrique entre lesdits premier et second modules électriques (5, 6),
caractérisée en ce que celle-ci comporte des moyens d'introduction (4; 44 ; 8; 9) permettant d'introduire de manière étanche lesdits moyens de connexion électrique (3) à l'intérieur du boîtier de montre (1), ces moyens d'introduction (4; 44; 8; 9) étant disposés dans un orifice d'introduction (17) ménagé dans ledit boîtier de montre (1) et retenus au moyen d'un axe (21), cette montre comportant en outre des moyens d'étanchéité (7) assurant une étanchéité dudit orifice d'introduction (17) lorsque les moyens d'introduction (4; 44; 8; 9) y sont disposés.

2. Montre selon la revendication 1, caractérisée en ce que lesdits moyens d'introduction sont formés d'un élément d'introduction (4; 44; 8; 9) présentant une forme essentiellement tubulaire.

3. Montre selon la revendication 2, caractérisée en ce que lesdits moyens d'introduction (44) font partie intégrante dudit bracelet (2) et viennent de matière avec ce dernier.

4. Montre selon la revendication 2 ou 3, caractérisée en ce que lesdits moyens d'étanchéité (7) comportent un joint annulaire (71) disposé dans un canal (42) ménagé sur une partie extérieure dudit élément d'introduction (4; 44).

5. Montre selon la revendication 2 ou 3, caractérisée en ce que lesdits moyens d'étanchéité (7) sont formés d'au moins un bourrelet de matière (81) sur une partie extérieure dudit élément d'introduction (8).

6. Montre selon la revendication 2 ou 3, caractérisée en ce que lesdits moyens d'étanchéité (7) sont formés d'au moins un bourrelet de matière sur une partie intérieure dudit orifice d'introduction (17).

7. Montre selon la revendication 2 ou 3, caractérisée en ce que lesdits moyens d'étanchéité (7) comportent un joint (73) compressé entre ledit élément d'introduction (9) et une portion de diamètre réduit (17a) dudit orifice d'introduction (17).

8. Montre selon la revendication 7, caractérisée en ce que ledit joint compressé (73) est formé d'un joint surmoulé autour desdits moyens de connexion électrique (3).

9. Montre selon la revendication 7, caractérisée en ce que ledit joint compressé (73) est réalisé par le dépôt d'un joint en silicone.

10. Montre selon l'une quelconque des revendications 2 à 9,
caractérisée en ce que lesdits moyens d'étanchéité (7) comportent un joint tampon (72) disposé à l'intérieur dudit élément d'introduction (4; 44; 8; 9).

11. Montre selon la revendication 10, caractérisée en ce que ledit joint tampon (72) est réalisé par le dépôt d'un joint en silicone à l'intérieur dudit élément d'introduction (4; 44; 8; 9) après le montage desdits moyens de connexion électrique (3).

12. Montre selon la revendication 10, caractérisée en ce que ledit joint tampon (72) est formé d'un joint surmoulé autour desdits moyens de connexion électrique (3).

13. Montre selon l'une quelconque des revendications 2 à 12,
caractérisée en ce que ledit bracelet (2) est attaché audit boîtier de montre (1) par des charnières (11, 12), ledit axe (21) retenant ledit élément d'introduction (4 ; 44 ; 8 ; 9) formant un axe d'articulation (21) de l'une (11) desdites charnières (11, 12).

14. Montre selon l'une quelconque des revendications précédentes,
caractérisé en ce que lesdits moyens d'introduction (4; 44; 8; 9) sont réalisés en matière plastique.
